# EUROPÄISCHE PATENTSCHRIFT

(11) **EP 4 314 226 B1**
(45) Veröffentlichungstag und Bekanntmachung des Hinweises auf die Patenterteilung: **15.01.2025**
(21) Anmeldenummer: 22707746.8
(22) Anmeldetag: 24.02.2022
(51) Int. Cl.: C11D 17/00

(54) **VERFAHREN ZUR HERSTELLUNG EINER BEDRUCKTEN WASCHMITTELTABLETTE**
PROCESS FOR THE PREPARATION OF A PRINTED DETERGENT TABLET
PROCÉDÉ DE FABRICATION D'UNE PASTILLE DE DÉTERGENT IMPRIMÉE

(30) Priorität: 23.03.2021 EP 21164423
(43) Veröffentlichungstag der Anmeldung: 07.02.2024
(73) Patentinhaber: Henkel AG & Co. KGaA, 40589 Düsseldorf (DE)
(72) Erfinder: DÜFFELS, Arno, 40479 Düsseldorf (DE); SUNDER, Matthias, 40593 Düsseldorf (DE); JAAFOUR, Marouane, 47877 Willich (DE); BASAVANAHALLI SOMASHEKAR, Smruthi, 40225 Düsseldeorf (DE)
(86) Internationale Anmeldenummer: PCT/EP2022/054726
(87) Internationale Veröffentlichungsnummer: WO 2022/199975

(56) Entgegenhaltungen:
- WO-A1-01/44432
- WO-A1-02/00818
- DE-A1- 10 245 260
- DE-A1- 19 955 240

## Beschreibung

Die vorliegende Erfindung betrifft ein Verfahren zur Herstellung bedruckter Waschmitteltabletten. Insbesondere betrifft die vorliegende Erfindung bedruckte Waschmitteltabletten einer aufgeschrumpften Folienverpackung, Waschmittelangebotsformen, welche diese Waschmitteltabletten umfassen, sowie Wasch- und Reinigungsverfahren unter Einsatz dieser Waschmitteltabletten.

An die Konfektions- und Angebotsformen von Wasch- und Reinigungsmittel werden sich kontinuierlich ändernde Anforderungen gestellt. Ein Hauptaugenmerk liegt dabei seit geraumer Zeit auf der bequemen Dosierung von Wasch- und Reinigungsmitteln durch den Verbraucher und der Vereinfachung der zur Durchführung eines Wasch- oder Reinigungsverfahren notwendigen Arbeitsschritte. Eine technische Lösung bieten vorportionierte Wasch- oder Reinigungsmittel, beispielsweise wasserlösliche Behälter mit einer oder mehreren Aufnahmekammern für pulverförmige oder flüssige Wasch- oder Reinigungsmittel. Eine weitere technische Lösung bieten die Waschmitteltabletten, welche ein- oder mehrphasig ausgestaltet sein können. WO 01/44432 A1 offenbart eine Waschmitteltablette deren Oberfläche nach dem Tintenstrahldruckverfahren bedruckt ist, wobei die bedruckte Tablette in eine geschlossene Verpackung verpackt ist.

So wie die wasserlöslichen Behälter weisen auch die Waschmitteltabletten in der Regel Umhüllungen aus Filmmaterialien auf, welche im Falle der Waschmitteltabletten jedoch wasserlöslich oder wasserunlöslich sein können, wobei die wasserunlöslichen Filmverpackungen vor dem Gebrauch der Waschmitteltablette durch den Verbraucher entfernt werden müssen. Wasserlösliche wie wasserunlösliche Filmverpackungen bieten den Herstellern entsprechender Dosiereinheiten die Möglichkeit, die Wasch- oder Reinigungsmittel mit Aufdrucken wie Produktbezeichnungen, Produktinformationen, Firmennamen oder Werbenachrichten und Symbolen zu versehen. In einer alternativen Verfahrensweise können werden die Aufdrucke nicht auf die Umverpackung der Tabletten, sondern auf die Tabletten selbst aufgebracht, bevor diese mit einem vorzugsweise transparenten wasserlöslichen oder wasserunlöslichen Filmmaterial verpackt werden. Während Aufdrucke auf Verpackungsfolien im Laufe des Verpackungsprozesses verzerrt oder in ihrer Qualität herabgesetzt werden können, wie dies beispielsweise bei der Aufschrumpfung von bedruckten Verpackungsfilmen auf Waschmitteltabletten der Fall ist, durchlaufen die auf die Tablettenoberfläche aufgebrachten Aufdrucke den Verpackungsprozess ohne entsprechende Beeinträchtigung. Der direkte Tablettenaufdruck hat jedoch den Nachteil, dass in hocheffizienten Verfahren mit geringen Prozesszeiten die auf die Tablettenoberfläche aufgebrachte Druckfarbe in dem nachfolgenden Verpackungsschritt auf die Innenseite des aufgebrachten Verpackungsfilm abfärben kann.

Vor dem Hintergrund des zuvor beschriebenen Standes der Technik lag der Anmeldung die Aufgabe zugrunde, ein Verfahren zur Herstellung von Waschmittelportionseinheiten bereitzustellen, die über eine hohe Produkt- und Lagerstabilität verfügen, in einfacher Weise unter Einsatz geringster Mengen an Verpackungsmitteln konfektionierbar sind und in effizienter Weise herstellbar sein.

Zur Lösung dieser Aufgaben eignet sich ein Verfahren gemäss der vorliegenden Ansprüche zur Herstellung einer bedruckten Waschmitteltablette, umfassend
a) mindestens eine Phase aus einem verpressten teilchenförmigen Vorgemisch,
b) eine Bedruckung auf der Oberfläche der Waschmitteltablette mit einer Druckauflösung von 40 bis 300 dpi,
c) eine auf die Waschmitteltablette aufgeschrumpfte Folienverpackung, welche die Bedruckung wenigstens anteilsweise bedeckt.

Überraschenderweise hat es sich erwiesen, dass bei Aufschrumpfung einer Folienverpackung auf die Tabletten die Stabilität und optische Qualität eines auf die Tablettenoberfläche aufgebrachten Aufdrucks durch dessen Druckauflösung beeinflusst wird.

Die bedruckten Waschmitteltabletten umfassen mindestens eine Phase. Als Phase wird ein makroskopischer Bereich der Waschmitteltablette bezeichnet, welcher vorzugsweise mindestens 5 Vol.-%, bevorzugt wenigstens 15 Vol.-% und insbesondere wenigstens 25 Vol.-% der Waschmitteltablette umfasst. Beispielhafte Phasen sind Tablettenschichten.

In einer ersten Ausführungsform weist die Waschmitteltablette nur eine Phase auf. Waschmitteltabletten mit einer einzigen Phase weisen Seitenflächen mit identischen Oberflächeneigenschaften auf. Eine beispielsweise zur Vermeidung unerwünschter Wechselwirkungen der Bedruckung mit Inhaltsstoffen oder Farbe oder Oberflächenrauheit einer Seitenfläche Ausrichtung der Waschmittelmitteltablette nach erfolgter Tablettierung und vor ihrer Bedruckung ist in diesen Fällen nicht notwendig. Entsprechende Herstellverfahren sind folglich weniger komplex und effizienter.

In einer zweiten Ausführungsform weist die Waschmitteltablette zwei oder mehr Schichten auf. Während mit steigender Anzahl an Schichten die Herstellung der Tabletten tendenziell aufwändiger wird, erweitert ein Tablettendesign mit zwei oder mehr Schichten gleichzeitig die Freiheitsgrade in Bezug auf die farbliche Ausgestaltung der Tablette. Beispielsweise ist es möglich, Waschmitteltabletten mit unterschiedlich farbigen Schichten herzustellen.

Überraschenderweise hat es sich erwiesen, dass sowohl die Teilchengrößenverteilung des zur Herstellung der Tablette eingesetzten partikulären Vorgemisches als auch der Weißgrad der aus diesem Vorgemisch hergestellten Tabletten die Wahrnehmbarkeit und Beständigkeit der Bedruckung beeinflussen. In Bezug auf die Teilchengrößenverteilung sind dabei sowohl die absolute Größe der Teilchen als auch der Gewichtsanteil von Teilchen einer bestimmten Größe von Einfluss.

Bevorzugt ist es aus den vorgenannten Gründen daher, dass das teilchenförmige Vorgemisch eine Teilchengrößenverteilung aufweist, bei welcher mindestens 70 Gew.-% der Partikel, vorzugsweise mindestens 80 Gew.-% der Partikel eine Teilchengröße zwischen 100 µm und 1000 µm aufweisen. Bevorzugt ist es weiterhin, wenn das teilchenförmige Vorgemisch eine Teilchengrößenverteilung aufweist, bei welcher mindestens 50 Gew.-% der Partikel eine Teilchengröße zwischen 200 µm und 800 µm, vorzugsweise zwischen 250 µm und 750 µm aufweisen.

Gute Druckergebnisse wurden für teilchenförmige Vorgemische mit einer bimodalen Teilchengrößenverteilung mit Maxima im Bereich zwischen 100 µm und 900 µm beobachtet.

Gute Druckergebnisse wurden für teilchenförmige Vorgemische mit einer bimodalen Teilchengrößenverteilung mit Maxima im Bereich zwischen 50 µm und 600 µm beobachtet.

In einer bevorzugten Ausführungsform weist die Waschmitteltablette zwei schichtförmige Phasen auf, welche sich hinsichtlich ihrer mittleren Partikelgröße D50 unterscheiden, wobei die Schicht mit der geringeren mittleren Partikelgröße D50 eine Bedruckung aufweist.

Für die Wahrnehmbarkeit und Lesbarkeit der Bedruckung hat sich der Weißgrad der Tablettenoberfläche als besonders relevant erwiesen.

Bevorzugt sind aus diesem Grund Waschmitteltabletten, wobei mindestens 90%, vorzugsweise mindestens 95 % und insbesondere mindestens 98 % der Oberfläche der bedruckten Phase außerhalb des bedruckten Bereichs einen Weißgrad aufweist, welcher definiert ist durch
L*ₘₐₓ liegt im Bereich von 85 bis 100,
a*ₘₐₓ liegt im Bereich von -3 bis +5
b*ₘₐₓ liegt im Bereich von +5 bis -15.

Weiter bevorzugt sind Waschmitteltabletten, wobei mindestens 90%, vorzugsweise mindestens 95 % und insbesondere mindestens 98 % der Oberfläche der bedruckten Phase außerhalb des bedruckten Bereichs einen Weißgrad aufweist, welcher definiert ist durch
L*ₘₐₓ liegt im Bereich von 95 bis 100,
a*ₘₐₓ liegt im Bereich von -1 bis +2
b*ₘₐₓ liegt im Bereich von +2 bis -4.

Besonders bevorzugt sind Waschmitteltabletten, wobei mindestens 90%, vorzugsweise mindestens 95 % und insbesondere mindestens 98 % der Oberfläche der bedruckten Phase außerhalb des bedruckten Bereichs einen Weißgrad aufweist, welcher definiert ist durch
L*ₘₐₓ liegt im Bereich von 98 bis 100, a*ₘₐₓ liegt im Bereich von -1 bis +1
b*ₘₐₓ liegt im Bereich von +1 bis -11.

Ganz besonders bevorzugt sind Waschmitteltabletten, wobei mindestens 90%, vorzugsweise mindestens 95 % und insbesondere mindestens 98 % der Oberfläche der bedruckten Phase außerhalb des bedruckten Bereichs einen Weißgrad aufweist, welcher definiert ist durch
L*ₘₐₓ liegt im Bereich von 99 bis 100,
a*ₘₐₓ liegt im Bereich von 0
b*ₘₐₓ liegt im Bereich von 0.

In einer weiteren bevorzugten Ausführungsform weist die Waschmitteltablette zwei Schichten auf, welche sich hinsichtlich ihres Weißgrads unterscheiden und die Schicht mit dem höheren Weißgrad eine Bedruckung aufweist.

In Bezug auf die technische Realisierung des Weißgrads stehen dem Fachmann eine Reihe unterschiedlicher Vorgehensweisen zur Verfügung, welche allein oder in Kombination zur Einstellung des Weißgrads eingesetzt werden können.

Zu diesen technischen Maßnahmen zählen beispielsweise
- der Einsatz von vorzugsweise partikulären Bestandteilen mit geeigneten Weißgraden;
- der Einsatz von Pigmenten, insbesondere Weißpigmenten;
- die Auswahl einer geeigneten Partikelgröße und Partikelgrößenverteilung des zu tablettierenden Vorgemisches;
- die Auswahl eines geeigneten Pressdrucks zur Tablettierung des teilchenförmigen Vorgemisches
- die Einstellung einer geeigneten Oberflächenrauheit der Tablettenaußenfläche

Zur Gruppe der wegen ihres Weißgrad bevorzugten Bestandteile des teilchenförmigen Vorgemisches zählen insbesondere anorganische und organische Salze. Zur Gruppe der bevorzugten anorganischen Salze zählen insbesondere Natriumcarbonat, Natriumpercarbonat, Natriumhydrogencarbonat, Natriumsulfat, Natriumsilikat und Zeolith. Ein bevorzugtes organisches Salz ist das Natriumcitrat. Bevorzugt ist weiterhin der Einsatz von Harnstoff.

Bevorzugte teilchenförmige Vorgemische umfassen, bezogen auf ihr Gesamtgewicht, Substanzen aus der Gruppe Natriumcarbonat, Natriumpercarbonat, Natriumhydrogencarbonat, Natriumsulfat, Natriumsilikat, Zeolith, Natriumcitrat und Harnstoff in Mengen oberhalb 40 Gew.-%, vorzugweise oberhalb 50 Gew.-% und insbesondere von 55 bis 70 Gew.-%.

Zu den Pigmenten, mit denen der Weißgrad der Tablettenoberfläche verbessert werden kann, gehören beispielsweise Calciumcarbonat, Titandioxid, welches in Rutil- oder Anatas-Kristallmodifikation vorliegen kann, Zinkoxid, Zinksulfid, Bleiweiß (basisches Bleicarbonat), Bariumsulfat, Aluminiumhydroxid, Antimonoxid, Lithopone (Zinksulfid-Bariumsulfat), Kaolin, Kreide, Talkum und/oder Glimmer. Titandioxid, welches in Rutil- oder Anatas-Kristallmodifikation vorliegen kann, wird besonders bevorzugt. Üblicherweise liegt die mittlere Teilchengröße derartiger Pigmente im Bereich von 0,004 µm bis 50 µm. Auch der Einsatz von mit Dispergiermitteln oberflächenmodifizierten Pigmenten ist möglich. Vorzugsweise wird mit Al-, Si-, Zr- oder Polyol-Verbindungen oberflächenmodifiziertes Titandioxidpigment, insbesondere in Rutilform, wie es beispielsweise unter den Handelsnamen Kronos^{®} 2132 (Fa. Kronos-Titan) oder Hombitan^{®} R 522 (Sachtleben Chemie GmbH) vertrieben wird, eingesetzt. Brauchbar sind auch die Tiona^{®} RLL-, AG- beziehungsweise VC-Typen der Fa. Solvay sowie die Bayertitan^{®} RD-, R-KB- und AZ-Typen der Fa. Bayer AG.

Eine weitere Gruppe geeigneter Weißpigmente bilden die Stearate, insbesondere Calciumstearat, Magnesiumstearat, Strontiumstearat und Talkum. Ebenso wie die vorgenannten Weißpigmenten können auch diese Weißpigmente dem teilchenförmigen Vorgemisch vor der Tablettierung zugesetzt werden. Alternativ ist es jedoch auch möglich, die Weißpigmente, insbesondere die Stearate bei oder nach der Tablettierung auf die Tablettenoberfläche aufzubringen. Dies gelingt beispielsweise durch Auftrag des Stearats auf die Stempeloberfläche, wobei das Stearat bei der Tablettierung auf die Tablettenoberfläche übertragen wird, oder durch Abpudern oder Beschichten der Tablettenoberfläche nach erfolgter Tablettierung. Als Beschichtungs- oder Pudermittel besonders bevorzugt ist der Einsatz von Talkum und Magnesiumstearat.

Die zuvor beschriebenen Weißpigmente werden, bezogen auf das Gesamtgewicht des teilchenförmigen Vorgemisches, vorzugsweise in Mengen von 0,001 bis 0,8 Gew.-% besonders bevorzugt von 0,01 bis 0,6 Gew.-% eingesetzt. Insbesondere bevorzugt ist der Einsatz dieser Weißpigmente in Waschmitteltabletten, welche wasch- oder reinigungsaktive Enzyme enthalten, da diese Enzyme eine unerwünschte Färbung der Waschmitteltablettenoberfläche bewirken können. Die Weißpigmente können dem teilchenförmigen Vorgemisch dabei als integraler Bestandteil des Enzymgranulats oder als separater Aktivstoff zugesetzt werden.

Auch die Teilchengrößenverteilung des teilchenförmigen Vorgemisches, bei welcher mindestens 60 Gew.-% der Partikel eine Teilchengröße zwischen 100 µm und 900 µm aufweisen, beeinflusst bei gleichzeitig ausreichender Tablettenintegrität den Weißgrad der Tablette vorteilhaft. Während bei einem gegebenen Tablettierdruck größere Partikel den Weißgrad in der Regel hinabsetzen, erhöht der Einsatz kleinerer Partikel den Abrieb bei Herstellung und Transport.

In Bezug auf die technische Umsetzung der Bedruckung und die Beständigkeit der erhaltenen Druckbilder hat sich die Bedruckung mittels eines Tintenstrahldruckers als besonders vorteilhaft erwiesen. Die Druckauflösung beträgt 40 bis 260 dpi und insbesondere 120 und 260 dpi.

Die Oberfläche der bedruckten Phase wird vorzugsweise zu 10% bis 60%, insbesondere zu 20% bis 45% bedruckt. Als besonders geeignet haben sich Druckmotive mit gekrümmten Konturen erwiesen.

Bedruckte Waschmitteltablette nach einem der vorherigen Punkte, wobei die Bedruckung 10% bis 60%, vorzugsweise 20% bis 45% der bedruckten Phase bedeckt. Die Bedruckung wird von der aufgeschrumpften Folienverpackung vorzugsweise vollständig bedeckt.

Aus Gründen der besseren Wahrnehmbarkeit und Erkennbarkeit weisen die bedruckte Oberfläche und die Oberfläche der bedruckten Phase außerhalb des bedruckten Bereichs vorzugsweise eine Farbdifferenz ΔE oberhalb 20, besonders bevorzugt oberhalb 40 und insbesondere oberhalb 60 auf.

Als vorteilhaft für die Bedruckbarkeit hat sich weiterhin eine mittlere Rauheit mindestens einer Außenfläche der Tablette von 25 µm bis 500 µm, vorzugsweise von 50 µm bis 300 µm erwiesen. Die Rauheit beschreibt die Abweichung einer realen Oberfläche von einer ideal glatten Oberfläche und wird beispielsweise mittels konfokaler Laserscanning Mikroskopie bestimmt. Bevorzugt weist der bedruckte Bereich der Waschmitteltablette eine mittlere Rauheit von 25 µm bis 500 µm, vorzugsweise von 50 µm bis 300 µm auf. Die erfindungsgemäß bevorzugten Rauheitswerte vermindern den Abrieb der Formkörper bei Herstellung und Transport und wirken sich vorteilhaft auf die Haltbarkeit der Bedruckung aus.

Die Waschmitteltabletten werden vorzugsweise durch Tablettierung der teilchenförmigen Vorgemische mit geringen Pressdrucken erhalten. Diese geringen Pressdrücke korrelieren mit Tablettenhärten von vorzugsweise 50 N bis 300 N und insbesondere 70 N bis 200 N. Die Härte der Tabletten wird durch Verformung der Tablette bis zum Bruch gemessen, wobei die Kraft auf die Seitenflächen der Tablette einwirkt und die maximale Kraft, der die Tablette standhält, ermittelt wird. Zur Bestimmung der Tablettenhärte eignet sich beispielsweise ein Tablettenprüfgerät der Firma Sotax. Zwar wird, bei einem gegebenen Vorgemisch, durch den Einsatz höherer Pressdrucken aufgrund der hierdurch erzielten glatteren Tablettenoberfläche in der Regel ein höherer Weißgrad der Tablettenoberfläche erzielt, jedoch beeinträchtigen diese hohen Pressdrucke aufgrund der ebenfalls erhöhten Tablettenhärte, in unerwünschter Weise den Tablettenzerfall. Die oben angeführten Tablettenhärten von vorzugsweise 50 N bis 300 N und insbesondere 70 N bis 200 N gehen mit einem hinreichend zügigem Tablettenzerfall bei gleichzeitig vorteilhaftem Weißgrad einher.

Als Waschmitteltabletten werden sowohl Angebotsformen für die textile Wäsche als auch Angebotsformen für die Reinigung harter Oberflächen wie Keramik, Glas, Metall oder Fliesen bezeichnet. Die Waschmitteltabletten weisen vorzugsweise ein Gewicht von 14 g bis 42 g, vorzugsweise von 20 g bis 38 g, insbesondere von 24 g bis 34 g auf.

Bevorzugte Waschmitteltabletten sind quaderförmig. Die quaderförmigen Waschmitteltabletten umfassen eine Unterseite, eine Oberseite und eine die Unterseite und die Oberseite verbindenden Mantelfläche. Für die Stabilität der Tabletten hat es sich weiterhin als vorteilhaft erwiesen, wenn die Unterseite und die Oberseite begrenzenden Kanten gefast sind. Zur Erhöhung der Stabilität der Formkörper kann es weiterhin angezeigt sein, die die Unterseiten und die Oberseiten verbindenden Kanten der Mantelflächen abzurunden.

Die Dichte bevorzugter Waschmitteltabletten beträgt 1,1 g/cm³ bis 1,5 g/cm³, vorzugsweise 1,15 g/cm³ bis 1,3 g/cm³. Als Konsequenz der hohen Formkörperdichte und des hohen Füllgrades weisen die weiter unten beschriebenen erfindungsgemäßen Waschmittelangebotsformen vergleichsweise hohe Dichten, beispielsweise Dichten im Bereich von 0,9 g/cm³ bis 1,4 g/cm³, vorzugsweise im Bereich von 1,05 g/cm³ bis 1,3 g/cm³ auf.

Die Einarbeitung spezifischer Aktivstoffe in die Waschmitteltablette hat sich für die Konturschärfe und Beständigkeit des Druckbildes als vorteilhaft erwiesen. Aus diesem Grund werden Waschmitteltabletten bevorzugt, welche mindestens einen Aktivstoff aus der Gruppe der Gerüststoffe, insbesondere mindestens einen Aktivstoff aus der Gruppe der Zeolithe, Silikate und Carbonate, vorzugsweise aus der Gruppe der Zeolithe enthalten. Der Gewichtsanteil dieser Aktivstoffe am Gesamtgewicht der Waschmitteltablette beträgt vorzugsweise 5 bis 60 Gew.-%, insbesondere 10 bis 50 Gew.-%. Besonders bevorzugt werden Waschmitteltabletten, welche, bezogen auf ihr Gesamtgewicht, 5 bis 60 Gew.-%, insbesondere 10 bis 50 Gew.-% Zeolith enthalten.

Für die Konturschärfe und Beständigkeit des Druckbildes ist weiterhin auch der Einsatz von Aktivstoff aus der Gruppe der Cellulosen und Cellulosederivate, vorzugsweise aus der Gruppe der Cellulosen, mikrokristallinen Cellulosen und Carboxymethylcellulosen von Vorteil. Der Gewichtsanteil dieser Cellulose basierten Aktivstoffe am Gesamtgewicht der Waschmitteltablette beträgt vorzugsweise 2 bis 50 Gew.-%.

Zur Verbesserung des Druckbildes enthalten bevorzugte Waschmitteltabletten bezogen auf ihr Gesamtgewicht weniger als 10 Gew.-%, vorzugsweise weniger als 5 Gew.-% und insbesondere weniger als 1 Gew-% einer organischen Säure. Als organische Säure werden solche Aktivstoffe bezeichnet, welche in Säureform, also nicht in Form ihres Salzes, in den Waschmitteltabletten enthalten sind.

In Bezug auf die Stabilität des Druckbildes, insbesondere zur Verringerung des Farbübertrags von der bedruckten Tablette auf die umgebende Schrumpfverpackung hat es sich als vorteilhaft erwiesen, wenn die Waschmitteltablette, bezogen auf ihr Gesamtgewicht, weniger als 10 Gew.-%, vorzugsweise weniger als 2 Gew.-% und insbesondere kein Bindemittel aus der Gruppe der Polyethylenglycole umfasst. Entsprechende Waschmitteltabletten sind bevorzugt.

Die aufgeschrumpfte Folienverpackung besteht vorzugsweise aus einem wasserlöslichen Folienmaterial. Das wasserlösliche Folienmaterial kann ein oder mehrere strukturell verschiedene wasserlösliche(s) Polymer(e) umfassen. Als wasserlösliche(s) Polymer(e) eignen sich insbesondere Polymere aus der Gruppe (gegebenenfalls acetalisierter) Polyvinylalkohole (PVAL) sowie deren Copolymere. Die aufgeschrumpfte Folienverpackung besteht vorzugsweise zu mindestens 40 Gew.-%, vorzugsweise zu mindestens 60 Gew.-% und insbesondere zu mindestens 80 Gew.-% aus Polyvinylalkohol.

Die aufgeschrumpfte Folienverpackung ist vorzugsweise transparent.

Wasserlösliche Folienmaterialien basieren bevorzugt auf einem Polyvinylalkohol oder einem Polyvinylalkoholcopolymer, dessen Molekulargewicht im Bereich von 10.000 bis 1.000.000 gmol⁻¹, vorzugsweise von 20.000 bis 500.000 gmol⁻¹, besonders bevorzugt von 30.000 bis 100.000 gmol⁻¹ und insbesondere von 40.000 bis 80.000 gmol⁻¹ liegt.

Die Herstellung der Polyvinylalkohol und Polyvinylalkoholcopolymere schließt in der Regel die Hydrolyse intermediären Polyvinylacetats ein. Bevorzugte Polyvinylalkohole und Polyvinylalkoholcopolymere weisen einen Hydrolysegrad 70 bis 100 Mol-%, vorzugsweise 80 bis 90 Mol-%, besonders bevorzugt 81 bis 89 Mol-% und insbesondere 82 bis 88 Mol-% auf.

Bevorzugte Polyvinylalkoholcopolymere umfassen neben Vinylalkohol eine ethylenisch ungesättigte Carbonsäure, deren Salz oder deren Ester. Besonders bevorzugt enthalten solche Polyvinylalkoholcopolymere neben Vinylalkohol Sulfonsäuren wie die 2-Acrylamido-2-methyl-1-propansulfonsäure (AMPS), Acrylsäure, Methacrylsäure, Acrylsäureester, Methacrylsäureester oder Mischungen daraus.

Zur weiteren Umverpackung der bedruckten und mit Schrumpffolie versehenen Waschmitteltabletten sind grundsätzlich alle dem Fachmann in diesem Bereich bekannten Umverpackungsmittel, beispielsweise Kartonverpackungen oder Standbodenbeutel geeignet.

In einer bevorzugten Ausführungsform erfolgt die Umverpackung mittels einer Faltschachtel. Besonders bevorzugt ist eine Waschmittelangebotsform, umfassend
a) Waschmitteltabletten mit einer bedruckten Phase nach einem der Punkte 1 bis 35,
b) eine Umverpackung in Form einer Faltschachtel, mit einer Bodenfläche, einer Deckelfläche und die Bodenfläche und die Deckelfläche verbindenden Seitenwänden, wobei
   i) die Umverpackung einen Füllgrad von 85 Vol.-% bis 99 Vol.-% aufweist und
   ii) die Umverpackung wenigstens zwei Waschtabletten beinhaltet, welche in der Umverpackung sortiert angeordnet sind.

Die Umverpackung ist vorzugsweise als einteilige Faltschachtel ausgestaltet. Bevorzugte Umverpackungen weisen eine flache Bodenfläche auf, deren größte Diagonale größer ist als die Höhe der Umverpackung. Diese Ausgestaltung der Umverpackung erhöht deren Standfestigkeit und ermöglicht eine einfache Öffnung und Entnahme. Besonders bevorzugt ist es, wenn die Umverpackung eine flache Bodenfläche aufweist, deren größte Diagonale mehr als das Doppelte, vorzugsweise mehr als das Vierfache der Höhe der Umverpackung beträgt.

Zur Erzielung des hohen Füllgrads hat es sich als vorteilhaft erwiesen, wenn die Umverpackung eine eckige Bodenfläche, vorzugsweise eine viereckige Bodenfläche, ganz besonders bevorzugt eine rechteckige Bodenfläche aufweist. Aus dem gleichen Grund und zur Verbesserung der Stapelbarkeit der Umverpackungen ist es bevorzugt, dass die Umverpackung eine zur Bodenfläche planparallele Deckelfläche aufweist. Umverpackungen in Quaderform sind besonders bevorzugt.

Für die Erhöhung der Lagerstabilität, insbesondere die chemische Stabilisierung der Waschmittelformkörper hat es sich als vorteilhaft erwiesen, wenn die Umverpackung wiederverschließbar ist. Als Verschlusselemente eignen sich beispielsweise Haft-, Rast-, Schnapp- oder Steckelemente, wobei Haft- und Steckelemente besonders bevorzugt sind. Beispielhafte Verschlusselemente sind Steckverschlüsse oder wiederlösbare Klebverschlüsse.

Aus Gründen der Nachhaltigkeit werden zur Herstellung der Umverpackung recycelte und/oder recyclebare Materialien bevorzugt. Vorzugsweise basieren die Verpackungsmaterialien auf nachwachsenden Rohstoffen. Besonders bevorzugt ist der Einsatz von Verpackungsmaterialien auf Basis von Zellstoff und Altpapier.

In einer ersten bevorzugten Ausführungsform ist die Umverpackung aus Karton gefertigt. Die Vorteile des Kartons liegen neben seiner Verfügbarkeit und Recyclierbarkeit in der großen Variabilität der zur Verfügung stehenden Sorten und Grammaturen. Bevorzugte Kartons weisen eine Grammatur von 150 bis 400 g/m² auf.

Wellpappe, welche sich dem Karton in manchen Belangen als technische überlegen erweisen hat, wird in einer besonders bevorzugten Ausführungsform zur Fertigung der Umverpackung eingesetzt. Wellpappe zeichnet sich bei geringem Eigengewicht durch eine hohe Festigkeit aus und ist ein geeignetes Mittel für Lagerung und Transport auch in Großgebinden.

In einer besonders bevorzugten Ausführungsform ist die Umverpackung als Klappdeckelschachtel ausgestaltet.

Ein wesentliches Merkmal der Waschmittelangebotsform ist deren hoher Füllgrad von 85 bis 99 Vol.-% der Umverpackung. Dieser hohe Füllgrad verringert nicht nur die je Waschmittelformkörper einsetzbare Menge an Verpackungsmaterial, sondern erhöht zudem überraschenderweise auch die physikalische Stabilität der Waschmittelformkörper, sowohl im Hinblick auf den Formköperbruch als auch in Bezug auf den Formkörperabrieb und die Beständigkeit der Bedruckung. Der Füllgrad bevorzugter Umverpackungen beträgt 88 Vol.-% und 99 Vol.-%, vorzugsweise 92 Vol.-% und 99 Vol.-%. Als "Füllgrad" wird jener Anteil des Innenvolumens der Umverpackung bezeichnet, der durch die in der Umverpackung befindlichen Waschmittelformkörper eingenommen wird.

Zur Verminderung des Verpackungsanteils je Waschmittelformkörper ist es bevorzugt, wenn die Waschmittelangebotsform wenigstens zehn, vorzugsweise wenigstens zwanzig, besonders bevorzugt wenigstens dreißig Waschmittelformkörper umfasst, welche in der Umverpackung sortiert angeordnet sind.

Bei der Integration einer größeren Zahl von Waschmittelformkörpern in die Waschmittelangebotsform kann durch eine gezielte Anordnung der Formkörper, deren Stabilität weiter verbessert werden. Als vorteilhaft haben sich Waschmittelangebotsformen erwiesen, welche wenigstens zehn, vorzugsweise wenigstens zwanzig, besonders bevorzugt wenigstens dreißig Waschmittelformkörper umfassen, welche in der Umverpackung derart sortiert angeordnet sind, dass jede der Waschmittelformkörper zu wenigstens drei weiteren Waschmittelformkörpern in direktem Kontakt steht.

Gegenstand der Erfindung ist ein Verfahren zur Herstellung einer zuvor beschriebenen bedruckten Waschmitteltablette, umfassend die Schritte
a) Bereitstellen eines teilchenförmigen Vorgemischs,
b) Verpressen des teilchenförmigen Vorgemischs unter Ausbildung einer Waschmitteltablette mit mindestens einer Phase,
c) Bedrucken der Oberfläche der Waschmitteltablette mit einer Druckauflösung zwischen 40 und 260 dpi,
d) Transport der bedruckten Waschmitteltablette in eine Verpackungsmaschine,
e) Einschlagen der bedruckten Tablette in eine Folienverpackung und aufschrumpfen der Folienverpackung, derart, dass die aufgeschrumpfte Folienverpackung die Bedruckung wenigstens anteilsweise, vorzugsweise vollständig bedeckt.

Für das Verfahren gelten mutatis mutandis die in Bezug auf die bedruckte Waschmitteltablette beschriebenen bevorzugten Ausführungsformen. Zur Vermeidung von Wiederholungen wird auf die dortigen Ausführungen verwiesen.

Erfindungsgemäss wird das teilchenförmige Vorgemisch in Schritt b) verpresst mit einem Pressdruck oberhalb 1 kN/cm² bevorzugt mit einem Pressdruck von 1 kN/cm² bis 3 kN/cm². Entsprechende Pressdrucke haben sich in Bezug auf die Stabilität des Druckbildes überraschend als vorteilhaft erwiesen. Aufgrund des gleichzeitig besseren Zerfallsverhaltens sind Pressdrucke von 1 kN/cm2 bis 2,5 kN/cm² besonders bevorzugt.

Zur Verminderung oder vollständigen Vermeidung eines Farbübertrags von der bedruckten Tablettenoberfläche auf die umgebende Schrumpfverpackung bei gleichzeitig effizienter Verfahrensführung hat es sich als vorteilhaft erwiesen, wenn die Zeitspanne zwischen dem Ende der Bedruckung in Schritt c) und dem Einschlagen der bedruckten Tablette in Schritt e) weniger als 180 Sekunden, vorzugweise zwischen 1 und 120 Sekunden, bevorzugt zwischen 1 und 10 Sekunden und insbesondere zwischen 1 und 5 Sekunden beträgt.

In Schritt e) wird die Folienverpackung vorzugsweise unter Verwendung eines Luftstroms mit einer Temperatur zwischen 180°C und 650°C wärmebehandelt und nachfolgend auf die Tablette aufgeschrumpft.

Wie eingangs ausgeführt, eignen sich die Waschmitteltabletten zur Reinigung von Textilien ebenso wie zur Reinigung harter Oberflächen. Weitere Anmeldungsgegenstände sind daher Verfahren zur Textilpflege oder Textilreinigung, bei welchem eine erfindungsgemäße bedruckte Waschmitteltablette in die Dosierkammer oder die Waschtrommel einer Textilwaschmaschine eingebracht wird und Verfahren zur Geschirrreinigung, bei welchem eine erfindungsgemäße bedruckte Waschmitteltablette in die Dosierkammer oder den Innenraum einer Geschirrspülmaschine eingebracht wird. Bevorzugte Wasch- oder Reinigungsverfahren werden bei Flottentemperaturen unterhalb 40°C durchgeführt.

### Beispiel

Teilchenförmige Vorgemische der in der nachfolgenden Tabelle angeführten Zusammensetzung wurden in einer Tablettenpresse mit Presskräften von 10, 20 und 30 kN zu einphasigen Tabletten verpresst (Angaben in Gew.-% bezogen auf das teilchenförmige Vorgemisch). Die mit Pressdruck beaufschlagte Oberfläche der Tablette war 16,75 cm². 80 Gew.-% der Partikel des teilchenförmigen Vorgemisches wiese eine Teilchengröße zwischen 100 µm und 1000 µm auf.

| | **1** | **2** | **3** |
|---|---|---|---|
| Aniontensid | 18 | 18 | 18 |
| Seife | 0,4 | 0,4 | 0,4 |
| Niotensid | 1,0 | 1,0 | 1,0 |
| Natriumcarbonat | 18 | 18 | 18 |
| Natriumpercarbonat | 15 | 15 | 15 |
| Natriumhydrogencarbonat | 15 | 15 | 10 |
| Natriumsilikat | 3,2 | 3,2 | 3,2 |
| Natriumsulfat | 8,6 | 6,6 | 3,6 |
| Natriumcitrat | 4,0 | 4,0 | 4,0 |
| Polyethylenglykol | -- | 2,0 | 10 |
| waschaktive Polymere | 3,2 | 3,2 | 3,2 |
| Tablettensprengmittel (Cellulose) | 7,5 | 7,5 | 7,5 |
| Wasser und weitere Bestandteile | Ad 100 | Ad 100 | Ad 100 |

Die Waschmitteltabletten wurden flächig mit einer Druckauflösung von 150, 300 und 600 dpi in einem Bereich von 30% ihrer Oberfläche bedruckt.

Im Anschluss an die Bedruckung wurden die bedruckten Tabletten in einem zeitlichen Abstand von 1 Sekunde, 10 Sekunden oder 120 Sekunden in einen wasserlöslichen Polyvinylalkoholfilm eingeschlagen. Der Film wurde nachfolgend auf die Tablette aufgedrückt.

Es wurde der Farbübertrag von der Tablettenoberfläche auf die Innenseite des aufgeschrumpften Films bestimmt. Die Ergebnisse wurden wie folgt kategorisiert:
0 = kein Farbübertrag
1 = geringer Farbübertrag
2 = signifikanter Farbübertrag

Die Ergebnisse der Farbübertragsbestimmung sind in der folgenden Tabelle zusammengefasst:

| | | 150 dpi | | | 300 dpi | | | 600 dpi | | |
|---|---|---|---|---|---|---|---|---|---|---|
| | | 1 sec | 10 sec | 2 min | 1 sec | 10 sec | 2 min | 1 sec | 10 sec | 2 min |
| 0% PEG | 10 kN | 1 | 0 | 0 | 2 | 1 | 0 | 2 | 2 | 0 |
| | 20 kN | 0 | 0 | 0 | 2 | 1 | 0 | 2 | 2 | 0 |
| | 30 kN | 0 | 0 | 0 | 2 | 0 | 0 | 2 | 2 | 0 |
| 2% PEG | 10 kN | 1 | 1 | 0 | 2 | 1 | 0 | 2 | 2 | 0 |
| | 20 kN | 0 | 0 | 0 | 2 | 1 | 0 | 2 | 1 | 0 |
| | 30 kN | 0 | 0 | 0 | 2 | 1 | 0 | 2 | 2 | 0 |
| 10% PEG | 10 kN | 1 | 1 | 0 | 2 | 1 | 0 | 2 | 2 | 1 |
| | 20 kN | 0 | 0 | 0 | 2 | 1 | 0 | 2 | 2 | 1 |
| | 30 kN | 0 | 0 | 0 | 2 | 1 | 0 | 2 | 2 | 0 |

## Patentansprüche

1. Verfahren zur Herstellung einer bedruckten Waschmitteltablette, umfassend
a) mindestens eine Phase aus einem verpressten teilchenförmigen Vorgemisch,
b) eine Bedruckung auf der Oberfläche der Waschmitteltablette mit einer Druckauflösung zwischen 40 und 260 dpi,
c) eine auf die Waschmitteltablette aufgeschrumpfte Folienverpackung, welche die Bedruckung wenigstens anteilsweise bedeckt;
umfassend die Schritte
a) Bereitstellen eines teilchenförmigen Vorgemischs,
b) Verpressen des teilchenförmigen Vorgemischs unter Ausbildung einer Waschmitteltablette mit mindestens einer Phase, wobei das teilchenförmige Vorgemisch mit einem Pressdruck oberhalb 1 kN/cm² verpresst wird;
c) Bedrucken der Oberfläche der Waschmitteltablette mit einer Druckauflösung zwischen 40 und 260 dpi,
d) Transport der bedruckten Waschmitteltablette in eine Verpackungsmaschine,
e) Einschlagen der bedruckten Tablette in eine Folienverpackung und aufschrumpfen der Folienverpackung, derart, dass die aufgeschrumpfte Folienverpackung die Bedruckung wenigstens anteilsweise bedeckt.

2. Verfahren nach Anspruch 1, wobei die Zeitspanne zwischen dem Ende der Bedruckung in Schritt c) und dem Einschlagen der bedruckten Tablette in Schritt e) weniger als 180 Sekunden, vorzugweise zwischen 1 und 120 Sekunden, bevorzugt zwischen 1 und 10 Sekunden und insbesondere zwischen 1 und 5 Sekunden beträgt.

3. Verfahren nach einem der vorherigen Ansprüche, wobei die Bedruckung auf der Oberfläche der Waschmitteltablette eine Druckauflösung zwischen 80 und 260 dpi, vorzugsweise zwischen 120 und 260 dpi aufweist.

4. Verfahren nach einem der vorherigen Ansprüche, wobei die Bedruckung mittels eines Tintenstrahldruckers aufgebracht wurde.

5. Verfahren nach einem der vorherigen Ansprüche, wobei die Bedruckung 10% bis 60%, vorzugsweise 20% bis 45% der bedruckten Phase bedeckt.

6. Verfahren nach einem der vorherigen Ansprüche, wobei die Waschmitteltablette eine Tablettenhärte von 50 N bis 300 N und insbesondere von 70 N bis 200 N aufweist.

7. Verfahren nach einem der vorherigen Ansprüche, wobei die Waschmitteltablette, bezogen auf ihr Gesamtgewicht, weniger als 10 Gew.-%, vorzugsweise weniger als 2 Gew.-% und insbesondere kein Bindemittel aus der Gruppe der Polyethylenglycole umfasst.

8. Verfahren nach einem der vorherigen Ansprüche, wobei die aufgeschrumpfte Folienverpackung die Bedruckung vollständig bedeckt.

9. Verfahren nach einem der vorherigen Ansprüche, wobei die aufgeschrumpfte Folienverpackung aus einem wasserlöslichen Folienmaterial besteht.

10. Verfahren nach einem der vorherigen Ansprüche, wobei das teilchenförmige Vorgemisch in Schritt b) mit einem Pressdruck von 1 kN/cm² bis 3 kN/cm² und insbesondere mit einem Pressdruck von 1 kN/cm² bis 3 kN/cm² verpresst wird.

## Claims

1. A process for the manufacture of a printed detergent tablet comprising
a) at least one phase from a compressed particulate premix,
b) printing on the surface of the detergent tablet with a print resolution of between 40 and 260 dpi,
c) a film packaging shrunk onto the detergent tablet, which at least partially covers the printing; comprehensive steps
a) Provision of a particulate premix,
b) Compression of the particulate premix to form a detergent tablet with at least one phase, whereby the particulate premix is compressed with a compression pressure above 1 kN/cm² ;
c) Printing on the surface of the detergent tablet with a print resolution of between 40 and 260 dpi,
d) Transport of the printed detergent tablet to a packaging machine,
e) Wrapping the printed tablet in film packaging and shrinking the film packaging so that the shrunk film packaging at least partially covers the printing.

2. Process according to claim 1, wherein the time interval between the end of printing in step c) and the wrapping of the printed tablet in step e) is less than 180 seconds, preferably between 1 and 120 seconds, preferably between 1 and 10 seconds and in particular between 1 and 5 seconds.

3. Process according to any one of the preceding claims, wherein the printing on the surface of the detergent tablet has a print resolution of between 80 and 260 dpi, preferably between 120 and 260 dpi.

4. Process according to one of the preceding claims, wherein the printing was applied by means of an inkjet printer.

5. Process according to any one of the preceding claims, wherein the printing covers 10% to 60%, preferably 20% to 45% of the printed phase.

6. Process according to one of the preceding claims, wherein the detergent tablet has a tablet hardness of from 50 N to 300 N and in particular from 70 N to 200 N.

7. Process according to one of the preceding claims, wherein the detergent tablet comprises, based on its total weight, less than 10% by weight, preferably less than 2% by weight, and in particular no binder from the group of polyethylene glycols.

8. Process according to one of the preceding claims, wherein the shrunk-on film packaging completely covers the printing.

9. Process according to any one of the preceding claims, wherein the shrink-wrapped film packaging comprises a water-soluble film material.

10. Process according to one of the preceding claims, wherein the particulate premix is pressed in step b) with a pressing pressure of 1 kN/cm² to 3 kN/cm² and in particular with a pressing pressure of 1 kN/cm² to 3 kN/cm².

## Revendications

1. Procédé de fabrication d'une tablette détergente imprimée, comprenant
a) au moins une phase d'un prémélange particulaire compressé,
b) une impression sur la surface de la tablette de détergent avec une résolution d'impression comprise entre 40 et 260 dpi,
c) un emballage en film rétracté sur la tablette de détergent, qui recouvre au moins partiellement l'impression ;
comprend les étapes
a) Fournir un pré-mélange particulaire,
b) Compression du prémélange particulaire en formant une tablette de détergent avec au moins une phase, le prémélange particulaire étant comprimé avec une pression de compression supérieure à 1 kN/cm² ;
c) impression de la surface de la tablette de détergent avec une résolution d'impression comprise entre 40 et 260 dpi,
d) Transport des tablettes de détergent imprimées vers une machine d'emballage,
e) Enveloppement de la tablette imprimée dans un emballage en film et rétraction de l'emballage en film, de telle sorte que l'emballage en film rétracté recouvre au moins partiellement l'impression.

2. Procédé selon la revendication 1, dans lequel le laps de temps entre la fin de l'impression à l'étape c) et l'enfoncement du comprimé imprimé à l'étape e) est inférieur à 180 secondes, de préférence compris entre 1 et 120 secondes, de préférence entre 1 et 10 secondes et en particulier entre 1 et 5 secondes

3. Procédé selon l'une quelconque des revendications précédentes, dans lequel l'impression sur la surface de la tablette de détergent présente une résolution d'impression comprise entre 80 et 260 dpi, de préférence entre 120 et 260 dpi.

4. Procédé selon l'une quelconque des revendications précédentes, dans lequel l'impression a été appliquée au moyen d'une imprimante à jet d'encre.

5. Procédé selon l'une quelconque des revendications précédentes, dans lequel l'impression couvre de 10% à 60%, de préférence de 20% à 45% de la phase imprimée

6. Procédé selon l'une quelconque des revendications précédentes, dans lequel la tablette de détergent présente une dureté de tablette de 50 N à 300 N, et en particulier de 70 N à 200 N

7. Procédé selon l'une quelconque des revendications précédentes, dans lequel la tablette détergente comprend, par rapport à son poids total, moins de 10 % en poids, de préférence moins de 2 % en poids, et en particulier aucun liant choisi dans le groupe des polyéthylèneglycols.

8. Procédé selon l'une quelconque des revendications précédentes, dans lequel l'emballage en film rétracté recouvre entièrement l'impression

9. Procédé selon l'une quelconque des revendications précédentes, dans lequel l'emballage en film rétracté est constitué d'un matériau en film soluble dans l'eau.

10. Procédé selon l'une des revendications précédentes, le prémélange particulaire étant comprimé dans l'étape b) avec une pression de compression de 1 kN/cm² à 3 kN/cm² et en particulier avec une pression de compression de 1 kN/cm² à 3 kN/cm².
